# EUROPÄISCHE PATENTSCHRIFT

(11) **EP 0 163 874 B1**
(45) Veröffentlichungstag und Bekanntmachung des Hinweises auf die Patenterteilung: **27.06.1990**
(21) Anmeldenummer: 85104644.1
(22) Anmeldetag: 17.04.1985
(51) Int. Cl.: H01H 13/14, H01H 13/70

(54) **Tastschalter**
Key switch
Commutateur à touche

(30) Priorität: 19.04.1984 DE 3414909
(43) Veröffentlichungstag der Anmeldung: 11.12.1985
(73) Patentinhaber: Alcatel SEL Aktiengesellschaft, D-70435 Stuttgart (DE)
(72) Erfinder: Deeg, Reinhard, D-7538 Keltern 2 (DE)
(74) Vertreter: Graf, Georg Hugo, Dipl.-Ing.

(56) Entgegenhaltungen:
- DE-B- 2 301 853
- DE-B- 2 352 230
- DE-U- 8 214 479
- US-A- 3 663 780

## Beschreibung

Die Erfindung geht aus von einem Tastschalter gemäß dem Oberbegriff von Anspruch 1 und geht aus von der US-A-3 663 780.

Die äußere Führung des Tastenknopfes erfolgt bei der US―A―3 663 780 über an den Ecken des Sockels angeordnete Schienen 28, auf denen der Tastenknopf über Nuten 80 auf der gesamten Länge geführt wird.

Bei andern Tastschaltern, z.B. gemäss DE-C-33 02 793, ist es ublich, den Tastenstößel in der Deckfläche des Tastschaltergehäuses relativ lang zu führen. Dieses ist unter anderem notwendig, um eine spürbare Zunahme der Betätigungskraft zu vermeiden, die bei einer Betätigung des Tastenknopfes außerhalb der Mitte durch eine Verkanten des Stößels in der Führung auftritt. Die Bauhöhe eines derartigen Tastschalters ist uadurch relativ groß.

Gemäß den bestehenden ergonomischen Regeln für alphanumerische Tastaturen von z.B. Bildschirm-Arbeitsplätzen, soll die mittlere Bauhöhe der Tastatur 30 mm nicht überschreiten. Diese Forderung ist mit Tastschaltern herkömmlicher Ausführung nicht zu erfüllen.

Die Aufgabe der Erfindung besteht darin, einen Tastschalter der genannten Art zu schaffen, der eine geringe Bauhöhe hat und leichtgängig ist.

Diese Aufgabe wird durch die im Anspruch 1 angegebenen Merkmale gelöst.

Die Unteransprüche zeigen vorteilhafte Weiterbildungen der Erfindung auf.

Die durch die Erfindung erzielten Vorteile bestehen insbesondere darin, daß durch den zusätzlich zum Tastenstössel geführten Tastenknopf, die Länge der Stößelführung auf einen Bruchteil der bisherigen Länge reduziert werden kann und daß durch die nach innen gerichtete Führung des Tastenknopfes eine außermittige Betätigung der Taste eine nur geringe Zunahme der Betätigungskraft bewirkt.

Anhand von drei Ausführungsbeispielen wird die Erfindung in Verbindung mit den Zeichnungen nachfolgend näher erläutert. Es zeigt:
Figure 1 im Schnitt einen Tastschalter gemäß dem Stand der Technik gemäss: der DE-C-33 02 793 in schematischer Darstellung.
Figur 2 im Schnitt eine erste Ausführung eines Tastschalters gemäß der Erfindung in schematischer Darstellung.
Figur 3 und 4 im Schnitt eine zweite Ausführung eines Tastschalters gemäß der Erfindung in schematischer Darstellung.
Figur 5 im Schnitt einen Tastschalter mit breitem Tastenknopf gemäß dem Stand der Technik in schematischer Darstellung.
Figur 6 im Schnitt eine dritte Ausführung eines - Tastschalters gemäß der Erfindung mit breitem Tastenknopf in schematischer Darstellung.
Figur 7 in perspektivischer Darstellung einen Ausschnitt aus einem Tastaturrahmen von Figur 3 mit zugehörigen Tastengliedern (schematisch).
Figur 1 zeigt in schematischer Darstellung eine herkömmliche Ausführung eines Tastschalters gemäss der DE-C-33 02 793 im Schnitt. Das Tastschaltergehäuse 10 ist nach unten offen. Es ist durch eine Bodenplatte 11 verschlossen, die Kontakte 11 a hat. Über der Bodenplatte 11 ist eine gummielastische Schaltnoppe 12 angeordnet, die in der Mitte eine Kontaktpille 12a hat. Auf der Noppe 12 ruht eine Tastenstempel 15, der in einer Führung 13 im Gehäuse 10 vertikal verschiebbar ist. Durch ein erhabenes Teil 10a auf der Oberseite des Gehäuses 10 ist die Führung 13 des Stempels 15 verlängert. Auf dem Stempel 15 ist ein Tastenknopf 16 befestigt, der eine Betätigungsfläche 16a hat.

Bei einem Betätigen der Taste in der Mitte der Fläche 16a ist bis auf geringe Reibungskräfte nur die Gegenkraft der Schaltnoppe 12 zu überwinden. Wie das Kraft-Weg-Diagramm zeigt, wächst die Gegenkraft über den Teilhub Sₓ auf den Maximalwert F_{N} an, um anschließend durch das Einbrechen der Schaltnoppe 12 im Verlauf des restlichen Schalthubes S_{H} wieder abzunehmen. Der Schalthub endet durch die Anlage der Kontaktpille 12a auf den Kontakten 11 a.

Es läßt sich nicht vermeiden, daß Tasten außermittig betätigt werden, vor allem wenn sie im Verbund einer Tastatur angeordnet sind. Auch bei einer am Rand der Fläche 16a einwirkenden Betätigungskraft F_{B}, wie es Figur 1 zeigt, soll der Betätigungsdruck nicht spürbar anwachsen.

Wirkt bei dem Tastschalter gemäß Figur 1 eine Betätigungskraft F_{B} am äußeren Rand der Fläche 16a auf den Tastenknopf 16 ein, so ist das aus dem Stößel 15 und dem Tastenknopf 16 bestehende Tastenglied einem Kippmoment ausgesetzt, wodurch der Stößel 15 auf der einen Seite am oberen Rand und auf der unteren Seite am unteren Rand der Führung 13 anliegt. Zum Zeitpunkt der größten Gegenkraft F_{N} der Noppe 12 treten an den Anlagepunkten Stützkräfte F_{S1} und F_{S2} auf, deren Anstellwinkel im wesentlichen durch eine angenommene Materialpaarung bestimmt wird. Aus Gründen der besseren Vergleichsmöglichkeit wird bei allen nachfolgend beschriebenen Beispielen von den gleichen Vorraussetzungen ausgegangen. Der Wirkrichtungsschnittpunkt der Stützkraft F_{S1} mit der Betätigungskraft F_{B} und der Wirkrichtungsschnittpunkt der Stützkraft F_{S2} mit der Noppenkraft F_{N} ist durch die sogenannte Cullmannsche Gerade C verbunden. Die Winkellage dieser Geraden ist ein direktes Maß für dei Zunahme der Betätigungskraft F_{B}, wobei die Kraft F_{B} um so größer ist, je flacher die Gerade C verläuft.

Aus dem Krafteck zu Figur 1 errechnet sich der Zuwachs der Betätigungskraft F_{B} gegenüber der Noppenkraft F_{N} zu 0,15N, was nahezu 40% Kraftzuwachs bei einer einseitigen Betätigung bedeutet.

Figur 2 zeigt ein erstes Ausführungsbeispiel eines Tastschalters im Schnitt, bei dem zusätzlich zum Tastenstößel 25 auch der Tastenknopf 26 geführt wird. Die schematische Darstellung zeigt einen Tastschlater mit einem beispielsweise runden Tastschaltergehäuse 20, das nach unten offen ist. Es ist durch eine Bodenplatte 21 verschlossen, die Kontakte 21a hat. Auf der Bodenplatte stützt sich eine gummielastische Schaltnoppe 22 ab, die in der Mitte eine Kontaktpille 22a hat. Auf der Noppe 22 ruht ein Tastenstößel 25, der in einer Führung 23 im Gehäuse 20 vertikal beweglich ist. Die Führung 23 ist auf die Materialdicke des Gehäuses 20 begrenzt. Der Stempel 25 ist am oberen Ende mit einem Tastenknopf 26 verbunden, der glockenförmig über das zylindrische Gehäuse 20 greift. Er hat oben eine Betätigungsfläche 26a. Die Innenwandung des Tastenknopfes 26 verläuft in einem geringen Abstand parallel zum zylindrischen Gehäuse 20 und reicht soweit herunter, daß sein unterer Rand bei betätigtem Tastenschalter die Bodenplatte 21 nicht berührt. Der Tastenknopf hat am unteren Rand an der Innenseite mindestens vier über Kreuz angeordnete Gleitnocken 28, die bis auf ein geringes Spiel gleich dem Abstand zwischen dem Gehäuse 20 und dem Tastenknopf 26 sind. Statt einer Anzahl Gleitnocken 28 kann auch ein Gleitring (nicht dargestellt) vorgesehen werden.

Wirkt bei diesem Tastschalter eine Betätigungskraft F_{B} gemäß Figur 2 am äußeren Rand der Betätigungsfläche 26a auf den Tastenknopf 26, so stützt sich der Tastenstempel 25 rechts in der Führung 23 ab. Gleichzeitig stützt sich der Tastenknopf 26 mit einer der mehreren Gleitnocken 28 am glatten Tastschalterhäuse 20 ab.

Nach dem Teilhub Sₓ hat die Gegenkraft der Noppe 22 ihren höchsten Wert F, erreicht, wie das Kraft-Weg-Diagramm zeigt. Zu diesem Zeitpunkt treten die in Figur 2 eingezeichneten Stütztkräfte F_{S1} und F_{S2} an den gezeigten Stellen auf. Durch die Schnittpunkte mit den Wirkrichtungslinien der Kräfte F_{B} bzw. F_{N} ist auch hier eine Cullmannsche Gerade C gelegt. Diese verläuft im Vergleich zur Geraden C der Figur 1 wesentlich steiler. Wie die graphische Berechnung im nebenstehenden Krafteck zeigt, ist der Zuwachs der Betätigungskraft F_{b} gegenüber der Noppenkraft F_{N} nur 0,1 N und damit nur etwa halb do groß wie bei dem Tastschalter der Figur 1.

Figur 3 und 4 zeigen ein zweites Ausführungsbeispiel eines Tastschalters im Schnitt, bei dem zusätzlich zum Tastenstößel 35 ebenfalls ein Tastenknopf 36 geführt ist. Die schematische Darstellung zeigt einen Tastschälter mit einem quadratischen Tastschaltergehäuse 30 (Figur 4) und einem quadratischen Tastenknopf 36 mit Betätigungsfläche 36a. Figur 4 zeigt den Schnitt III―III, in dem die Figur 3 dargestellt ist. Das Tastschaltergehäuse 30 ist nach unten offen. Es ist durch eine Bodenplatte 31 verschlossen, die Kontakte 31 a hat. Auf der Bodenplatte 31 stützt sich eine gummielastische Schaltnoppe 32 ab, die über die Bodenplatte 31 fest mit dem Gehäuse 30 verbunden ist. Oberhalb der Kontakte 31 hat die Schaltnoppe 32 im Abstand des Schalthubes S_{H} in der Mitte eine Kontaktpille 32a. Auf der Noppe 32 ruht der Tastenstößel 35, der in einem erhabenen Teil 30a auf der Oberseite des Tastschaltergehäuses 30 vertikal geführt ist. Die Führung 33 ist auf einen schmalen oberen Bereich des Teiles 30a beschränkt. Auf dem Stößel 35 ist der quadratische Tastenknopf 36 befestigt, der über Eck und parallel zum Stößel 35 mindestens zwei biegesteife Stäbe 37 mit winkelförmigen Querschnitt hat (Figur 4). Die Stäbe 37 schließen über Eck bündig mit der Außenkontur des Tastenknopfes 36 ab. In der Oberseite des Tastschaltergehäuses 30 befinden sich Durchführungen 34 in der Querschnittsform der Stäbe 37, durch die die Stäbe 37 in den Tastschalterhohlraum ragen. Wie Figur 4 erkennen läßt, sind in den freien Ecken des Tastschaltergehäuses 30 parallel zu den Stirnflächen der Stäbe 37 pro Stab 37 zwei Führungsstege 39 angeordnet, die gemäß Figur 3 in einem gewissen Abstand parallel zu den Stäben 37 stehen. Jeder Stab 37 hat am Ende an den Stirnseiten je eine Gleitnocke 38, mit denen sie mit einem geringen Spiel an den Führungsstegen 39 anliegen. Wie Figur 3 erkennen läßt, sind die Führungsstege 39 gegenüber den Durchführungen 34 etwas nach innen versetzt, so daß ein stufenförmiger Absatz besteht. Bei eingesetztem Tastenknopf 36 greifen die Gleitnocken 38 unter den Absatz. Dadurch ist der Tastenknopf 36 im Tastschaltergehäuse 30 einfach lösbar verriegelt. In der Anschlaglage sitzt der Stößel 35 mit leichtem Druck auf der Noppe 32 auf.

Wirkt bei diesem Tastschalter eine Betätigungskraft Fₐ gemäß Figur 3 am äußeren Rand der Betätigungsfläche 36a auf den Tastenknopf 36, so stützt sich der Tastenstempel 35 rechts in der Führung 33 ab. Gleichzeitig stützt sich der Tastenknopf 36 über einen oder mehrere Stäbe 37 mit den endseitigen Gleitnocken 38 an den zugehörigen Führungsstegen 39 ab.

Nach dem Teilhub Sₓ, an dem die Gegenkraft der Noppe 32 ihren höchsten Wert F_{N} erreicht hat (siehe Kraft-Weg-Diagramm), treten die in Figur 3 eingezeichneten Stützkräfte F_{S1} und F_{S2} an den angezeigten Stellen auf. Die Cullmannsche-Gerade C, die durch die gleichen Kraftlinienschnittpunktewie vorbeschrieben gelegt ist, verläuft unter dem gleichen Winkel wie in Beispiel Figur 2, so daß die gleichen Werte errechnet werden, wie das Krafteck zu Figur 3 zeigt.

Bei Tastschaltern mit einem Tastenknopf, die eine doppelte oder dreifache Länge haben, wie es die Figuren 5 und 6 zeigen, und die jeweils nur einen Tastenstempel haben, treten durch den ausladenden Tastenknopf wesentlich höhere Kippmomente auf als bei den vorbeschriebenen Tastschaltern.

Figur 5 zeigt in schematischer Darstellung eine herkömmliche Ausführung im Schnitt. Das Tastschaltergehäuse 50 hat einer der Tastenknopflänge entsprechende Breite und ist nach unten offen. Im Innern des Gehäuses 50 ist eine Schaltnoppe 52 angeordnet, die sich auf einer das Gehäuse 50 verschliessenden Bodenplatte 51 abstützt. Wie bei den vorbeschriebenen Ausführungen stehen sich Kontakte 51a und eine Kontaktpille 52a im Abstand des Schalthubes S_{H} gegenüber. Auf der Noppe 52 ruht ein Tastenstößel 55, der eine lange Führung 53 hat, die sich durch die Dicke der Gehäuseoberseite einschließlich eines erhabenen Teils 50a auf der Oberseite erstreckt. Mit dem Tastenstempel 55 ist ein Tastenknopf 56 doppelter Länge fest verbunden, der eine über die gesamte Länge reichende Betätigungsfläche 56a hat.

Wirkt bei dem vorbeschriebenen Tastschalter eine Betätigungskraft F_{B} am äußeren Rand der Fläche 56a auf den Tastenknopf 56 ein, so tritt ein großes Kippmoment auf, das entsprechend hohe Stützkraft F_{S1} und F_{S2} zur Folge hat. Wenn die Gegenkraft der Schaltnoppe 52 bei dem Teilhub Sₓ mit F_{N} am größten ist, kann es sogar zu einem Bruch des Tastenstempels 55 führen, da gemäß dem Krafteck durch die sehr flach verlaufende Cullmann-Gerade C die notwendige Betätigungskraft F_{B} zum Verschieben des Tastengliedes 55/56 gegenüber der Noppenkraft F_{N} um 1,5N anwächst, was einen Kraftzuwachs von 400% bedeutet.

Demgegenüber hat der Tastschalter Figur 6 als drittes Ausführungsbeispiel wesentlich günstigere Werte.

Die schematische Darstellung des Tastschalters von Figur 6 entspricht im Aufbau genau der Ausführung von Figur 3 und 4, so daß der Aufbau des Tastschalters im einzelnen nicht wiederholt zu werden braucht. Der einzige Unterschied besteht darin, daß die Stäbe 67 nicht bündig mit der Außenkontur des Tastenknopfes 66 angeordnet sind, sondern etwas nach innen gesetzt sind. Die Stäbe 67 sind an der Innenseite des Tastenknopfes 66 im Eckbereich der Betätigungsfläche 66a angeordnet. Entsprechend sind in der Oberseite des Tastschaltergehäuses 60 die Durchführungen für die Stäbe 67 angeordnet. Die in der Zeichnung sichtbaren Führungsstege 69 sind Kammerwände, die den eigentlichen Schalterbereich von den Führungsbereichen trennen, so daß durch die Durchführungen 64 eindringender Schmutz oder Feuchtigkeit vom Schalterbereich ferngehalten werden. Bei der Ausführung gemäß Figur 3 ist dieses ebenfalls möglich, wenn die Führungsstege 39 zu einem geschlossenen Geviert verlängert werden.

Wirkt bei einem gemäß Figur 6 ausgebildeten Tastschalter eine Betätigungskraft F_{B} am äußeren Rand der Fläche 66a auf den Tastenknopf 66 ein, so stützt der Tastenstempel 65 sich rechts in der Führung 63 ab. Gleichzeitig stützt sich der Tastenknopf 66 über einen oder mehrere Stäbe 67 mit den endseitigen Gleitnocken 68 an den zugehörigen Führungsstegen 69 ab.

Nach dem Teilhub Sₓ, an dem die Gegenkraft der Schaltnoppe 62 ihre höchste Gegenkraft F_{N} erreicht hat, wie es das Kraft-Zeit-Diagramm zeigt, treten die in Figur 6 eingezeichneten Stützkräfte F_{S1} und F_{S2} an den angezeigten Stellen auf. Die Cullmannsche-Gerade C, die, wie vorbeschrieben, durch die beiden Kraftlinienschnittpunkte gelegt ist, verläuft im Vergleich zur Geraden C der Figur 5 wesentlich steiler. Wie die graphische Berechnung im zugehörigen Krafteck zeigt, liegt der Zuwachs der Betätigungskraft F_{B} mit 0,29N bei etwa 15% des Wertes der Ausführung von Figur 5. Diese Gegenüberstellung zeigt augenfällig die Wirkung der Führung des Tastenknopfes zusätzlich zum Tastenstößel.

Wie eingangs erwähnt, besteht die Forderung nach flachen Tastschaltern vornehmlich in Verbindung mit alpha-numerischen Tastaturen. Während früher Tastaturen grundsätzlich aus einzelnen Schaltelementen zusammengestellt wurden, ist man in neuerer Zeit dazu übergegangen, einen für alle Tastschalter gemeinsamen Tastaturrahmen statt einzelner Tastschaltergehäuse vorzusehen. Die Unterseite derartiger Tastaturrahmen sind durch kreuzweise angeordnete Stege in viele Fächer unterteilt, die jeweils die Kontakteinrichtung eines Schalters aufnehmen.

Figur 7 zeigt in Perspektivdarstellung einen Ausschnitt eines derartigen Tastaturrahmens 70 in der Draufsicht, der in schematischer Darstellung die äußerlich sichtbaren Führungseinrichtungen für die oberhalb abgebildeten Tastenglieder 75/76 hat. Diese Tastenglieder 75/76 entsprechen der zu Figur 3 beschriebenen Ausführung. Sie bestehen aus einem Tastenstößel 75, der mit einem Tastenknopf 75 ein Teil ist. Die Tastenknöpfe haben über Eck angeordnete Stäbe 77 mit winkelförmigen Querschnitt, die bündig mit der Außenkontur des Tastenknopfes 76 abschließen. An ihren Enden sind an der Innenseite Gleitnokken 78 angeordnet. Der Tastaturrahmen 70 hat aus der Oberseite herausstehende Teile 70a mit Führungen 73 für die Stößel 75. Entsprechend den Profilstäben 77 der Tastenknöpfe 76 hat der Tastaturrahmen 70 Durchführungen 74 in der Querschnittsform der Stäbe 77. Unterhalb der Durchführungen 74 sind im Verbund mit den Fächerwandungen die Führungen der Stäbe 77 angeordent.

## Patentansprüche

1. Tastschalter mit einem Sockelteil (Tastschaltergehäuse 20; 30; 60) und einem über das Sockelteil greifenden Tastenknopf (26; 36; 66), der außen entlang dem Sockelteil vertikal geführt ist, und der ein zentral angeordnetes Teil (Stoßel 25; 35; 65) hat, das parallel zur äußeren Führungseinrichtung in einer zentralen Ausnehmung (Führung 13; 53) des Sockelteils innen geführt ist, dadurch gekennzeichnet, daß das übergreifende Teil des Tastenknopfes (26; 36; 66) nur in unteren Randbereich (Gleitnocken 28; 38; 68) und der Stößel (5; 35; 65) in der zentralen Ausnehmung des Sockelteils (Tastschaltergehäuse 20; 30; 60) nur an deren oberem Rand (Führung 23; 33; 63) geführt ist, wobei jeweils das Führungsmittel (Führung 23; 33; 63 und Gleitnocken 28; 38; 68) der inneren und äußeren Führungseinrichtung eine kurze Länge in Betätigungsrichtung aufweist, und daß zwischen den Führungsmitteln der inneren und äußeren Führungseinrichtung des Tastenknopfes (26; 36; 66) in Betätigungsrichtung ein Abstand besteht.

2. Tastschalter nach Anspruch 1, dadurch gekennzeichnet, daß die Innenseite des Tastenknopfes (26) einen Abstand zu den Außenflächen des Gehäuses (20) hat und daß der Tastenknopf (26) am unteren Rand inwendig Gleitnocken (28) hat.

3. Tastschalter nach Anspruch 1, dadurch gekennzeichnet, daß der Tastenknopf (36; 66) mindestens an zwei gegenüberliegenden Seiten parallel zum Stößel (35; 65) biegesteife Stäbe (37; 67) hat, daß die Oberseite des Tastschaltergehäuses (30, 60) Durchführungen (34, 64) für die Stäbe (37, 67) hat und daß unterhalb der Durchführungen (34, 64) im Tastschaltergehäuse (30, 60) Führungsstege (39, 69) für die Stäbe (37, 67) vorgesehen sind.

4. Tastschalter nach Anspruch 3, dadurch gekennzeichnet, daß die Stäbe (37, 67) einen Abstand zu den Führungsstegen (39, 69) haben und daß die Stäbe (37, 67) am unteren Ende Gleitnocken (38,68) haben, die in Richtung auf die Führungsstege (39, 69) angeordnet sind.

5. Tastschalter nach Anspruch 3 mit einem quadratischen oder rechteckigen Tastenknopf, dadurch gekennzeichnet, daß die Stäbe (39; 69) im Bereich der Ecken des Tastenknopfes (36; 66) angeordnet sind.

6. Tastschalter nach Anspruch 4 oder 5, dadurch gekennzeichnet, daß die Stäbe (37) in den Ecken des Tastenknopfes (36) angeordnet sind und bündig mit der Außenkontur des Tastenknopfes (36) abschließen, daß die Stäbe (37) einen winkelförmigen Querschnitt haben und daß die Gleitnocken (38) an den Stirnflächen des Winkelprofils angeordnet sind.

7. Tastschalter nach Anspruch 1, 3, 4, 5 oder 6, dadurch gekennzeichnet, daß ein Tastaturrahmen (70) vorgesehen ist, der Führungen (73) für mehrere Tastenstößel (75) hat, daß die Tastenknöpfe (76) an mindestens zwei gegenüberliegenden Seiten Stäbe (77) haben, daß der Tastaturrahmen (70) entsprechend angeordnete Durchführungen (74) für die Stäbe (77) hat und daß die Stege zur Führung der Stäbe (77) an der Unterseite des Tastaturrahmens (70) angeordnet sind.

## Revendications

1. Commutateur à touche comportant une pièce formant socle (corps de commutateur à touche 20; 30; 60) et un bouton de touche (26; 36;; 66) recouvrant la pièce formant socle, qui est guidé verticalement le long de la pièce formant socle par l'intermédiaire d'un dispositif de guidage extérieur (28; 39; 69), lequel bouton de touche comportant un poussoir (25; 35; 65) qui est disposé de manière centrale et qui est guidé parallèlement au dispositif extérieur de guidage (28; 39; 69) dans une cavité centrale de la pièce formant socle au moyen d'un dispositif de ..guidage intérieur (23; 33; 63), caractérisé en ce que la partie recouvrante du bouton de touche (26; 36; 66) n'est guidée que sur une courte distance dans la zone de bord inférieur et en ce que le poussoir (25; 35; 65) disposé de manière centrale dans la cavité de la pièce formant socle (corps 20; 30; 60 de commutateur à touche) n'est guidé que sur une faible distance sur le bord supérieur de celle-ci, au moyen du dispositif de guidage intérieur (23; 33; 63) et en ce que le dispositif de guidage intérieur et le dispositif de guidage extérieur du bouton de touche (26; 36; 66) sont décalés dans la direction du déplacement.

2. Commutateur à touche selon la revendication 1, caractérisé en ce que la face intérieure du bouton de touche (26) est placée à distance de la surface extérieure du corps (20) et en ce que le bouton de touche (26) comporte, sur le bord inférieur, des saillies de glissement (28) dirigées vers l'intérieur.

3. Commutateur à touche selon la revendication 1, caractérisé en ce que le bouton de touche (36; 66) comporte, au moins sur deux faces opposées parallèlement au poussoir (35; 65), des barres rigides en flexion (37; 67), en ce que le côté supérieur du corps de commutateur (30, 60) à touche comporte des passages (34, 64) pour les barres (37, 67) et en ce qu'en-dessous des passages (34, 64), sont prévus dans le corps (30, 60) de commutateur à touche, des barrettes de guidage (39, 69) pour les barres (37, 67).

4. Commutateur à touche selon la revendication 3, caractérisé en ce que les barres (37, 67) sont placées à distance des barrettes de guidage (39, 69) et en ce que les barres (37, 67) comportent à l'extrémité inférieure des saillies de glissement (38, 68) qui sont disposées dans la direction de barrettes de guidage (39, 69).

5. Commutateur à touche selon la revendication 3, comportant un bouton de touche selon la revendication 3, comportant un bouton de touche carré ou rectangulaire, caractérisé en ce que les barres (39, 69) sont disposées dans les angles du bouton de touche (36, 66).

6. Commutateur à touche selon la revendication 4 ou 5, caractérisée en ce que les barres (37) sont disposées dans les angles du bouton de touche et se raccordent en affleurant le contour extérieur du bouton de touche (36), en ce que les barres (37) présentent une section transversale en cornière et en ce que les saillies de glissement (38) sont disposées sur les surfaces frontales du profil en cornière.

7. Commutateur à touche selon la revendication 1, 4, 5 ou 6, caractérisé en ce qu'on prévoit un cadre de clavier à touches (70) qui comporte des guidages (73) destinés à plusieurs poussoirs de touche (75), en ce que les boutons de touche (76) comportent sur au moins deux faces opposées des barres (77), en ce que les cadre de clavier à touches (70) comporte des passages (74) disposés de manière correspondante pour les barres (77) et en ce que les barrettes destinées au guidage des barres (77) sont disposées sur la face inférieure du cadre de clavier (70).

## Claims

1. Pushbutton-type keyboard switch comprising a base part (keyboard switch housing 20; 30; 60) and a keytop (26; 36; 66) projecting over the base part which is guided vertically outside along the base part and which comprises a centrally disposed part (plunger 25; 35; 65) which is guided internally parallel to the external guiding device in a central recess (guide 13; 53) of the base part, characterized in that the projecting part of the keytop (26; 36; 66) is guided only in the lower edge area (slide cams 28; 38; 68) and the plunger (25; 35; 65) is guided in the central recess of the base part (pushbutton switch housing 20; 30; 60) only at the upper edge of said recess (guide 23; 33; 63), the guiding device (guide 23; 33; 63 and slide cams 28; 38; 68) of the inner and outer guiding device being of short length in the actuation direction, and that there is a distance between the guide means of the inner and outer guiding device of the keytop (26; 36; 66) in the direction of actuation.

2. A keyboard switch as claimed in Claim 1, characterized in that the inside of the keytop (26) has a specing from the outer surfaces of the housing (20), and that the keytop (26) comprises inside sliding cams (28) at the lower rim.

3. A keyboard switch as claimed in Claim 1, characterized in that the keytop (36; 66) comprises flexurally stiff rods (37; 67) on at least two opposite sides parallel in relation to the plunger (35, 65), that the top side of the keyboard switch housing (30, 60), comprises passages (34, 64) for the rods (37, 67), and that inside the keyboard switch housing (30, 60) guide ridges (39, 69) for the rods (37, 67) are provided for below the passages (34, 64).

4. A keyboard switch as claimed in Claim 3, characterized in that the rods (37, 67) have a spacing from the guide ridges (39,69) and that the rods (37, 67) are provided with slide cams (38, 68) at their lower ends, which are disposed in directions toward the guide ridges (39, 69).

5. A keyboard switch as claimed in Claim 3, having either a square or a rectangular keytop, characterized in that the rods (39, 69) are disposed in the area of the corners of the keytop (36, 66).

6. A keyboard switch as claimed in Claim 4 or 5, characterized in that the rods (37) are disposed in the corners of the keytop (36) and terminate flush with the outer contour of the keytop (36), that the rods (37) have an angular cross section, and that the slide cams (38) are disposed on the faces of the angular profile.

7. A keyboard switch as claimed in Claims 1, 3, 4, 5 or 6, characterized in that a keyboard frame (70) is provided which comprises guides (73) for several plungers (75), that the keytops (76) have rods (77) on at least two opposite sides, that the keyboard frame (70) has correspondingly disposed passages (74) for the rods (77), and that the ridges for guiding the rods (77) are disposed on the bottom side of the keyboard frame (70).
